# EUROPÄISCHE PATENTANMELDUNG

(11) **EP 0 335 120 A2**
(43) Veröffentlichungstag der Anmeldung: **04.10.1989**
(21) Anmeldenummer: 89103614.7
(22) Anmeldetag: 02.03.1989
(51) Int. Cl.: B04B 11/02, B04B 7/08

(54) **Zentrifugalapparat**

(30) Priorität: 30.03.1988 DE 3810740; 22.02.1989 DE 3905341
(71) Anmelder: Klöckner-Humboldt-Deutz Aktiengesellschaft, D-51149 Köln (DE)
(72) Erfinder: Schmidt, Paul, Prof. Dr., D-4300 Essen 17 (DE)

(57) **Zusammenfassung**

Zentrifugalapparat mit flexiblem Trommelmantel, der im wesentlichen die Form eines Zylindermantels aufweist, in dessen Drehkreis von außen Rollen einwirken und bei dem der Austrag des Gutes aus dem Trommelmantel über einen Rüssel erfolgt, wobei das Gut aus der Flugphase in den Rüssel gelangt. Dieser Rüssel kann schwenkbar sein, der weitere Gutaustrag kann über eine Förderschnecke erfolgen. Die Austragsrolle sowie andere in den Trommelmantel eingreifende Rollen können in Längsrichtung ein Längsprofil aufweisen, sind radial, angular und/oder axial verstellbar und können aus Scheibenelementen aufgebaut sein. Die Rollen können auch kürzer als die Trommel sein und eine schraubenförmige Außenoberfläche aufweisen. Der Antrieb des Trommelmantels erfolgt über die beiden Stirnscheiben über Zahnriemen oder Radgetriebe. Die Stirnscheiben können auf Vierpunktlagern gelagert sein. Der Trommelmantel kann innen schraubenförmige Stege und außen endlose Stege aufweisen. Der Trommelmantel selbst kann in Umfangsrichtung endlos oder als schraubenförmiges Band ausgebildet sein, er kann aus dichtgeschlagenem Gewebe, insbesondere Tressengewege bestehen und eine kalandrierte Oberfläche aufweisen.

## Beschreibung

Die vorliegende Erfindung bezieht sich auf einen Zentrifugalapparat, wie er zum Entwässern, Mischen, Klassieren, Granulieren und dergleichen Verwendung findet.

Zentrifugalapparate erlauben die Durchführung verschiedener Operationen der Stofftrennung und/oder -vereinigung unter Einwirkung einer hohen Beschleunigung. Dadurch ergeben sich viel höhere Leistungen als unter der relativ geringen Erdbeschleunigung. Es wurde bereits vorgeschlagen, die Trommeln von Zentrifugalapparaten aus nicht starrem Werkstoff, etwa Gummi oder textilen Gebilden herzustellen, wobei in den rotierenden Trommelmantel Druckglieder einwirken. Ein solcher Vorschlag sieht keine Vorrichtung für die Beschickung und/oder Entleerung vor, DP 1.226.862. Ein anderer Vorschlag sieht als Trommelmantel Fahrzeug-Gummireifen vor. Zum Entleeren wird vorgeschlagen, einen Rüssel in das rotierende Gut eintauchen zu lassen, PA 1.296.945. Dieser Vorschlag hat den Nachteil, daß sich ein Fahrzeugreifen an den Flanken stark verformt und dadurch unzulässig erwärmt, also letztlich versagt. Bei stetiger Fahrweise, die meist angestrebt wird, müssen einige solcher Reifen mit je einem Rüssel hintereinander geschaltet werden. Dies führt zu starkem Verschleiß und ist bei nicht flüssigen Stoffen kaum zu realisieren.

Ein neuerer Vorschlag sieht eine Trommel aus flexiblem textilem Gewebe vor. Der Austrag des Gutes erfolgt durch einige große Öffnungen im Mantel, DE-OS 3.537.662. Hier können sich Schwierigkeiten beim Getrennthalten der Phasen außerhalb der Trommel ergeben. Auch kann die Trommel durch die Löcher in ihrer Festigkeit geschwächt werden.

Aufgabe der vorliegenden Erfindung ist es, einen kontinuierlich arbeitenden Zentrifugalapparat mit nicht starrer Wandung so zu gestalten, daß ein gesicherter Austrag des Gutes aus der rotierenden Trommel ohne nennenswerten Verschleiß bzw. Beschädigung der Trommel, des Gutes und des Rüssels erfolgt.

Erfindungsgemäß wird diese Aufgabe mit dem im Anspruch 1 gekennzeichneten Zentrifugalapparat gelöst. Beim erfindungsgemäßen Zentrifugalapparat kommt es zwischen Trommelmantel und dem Rüssel zu keinem Kontakt, so daß eine gegenseitige Beschädigung ausgeschlossen ist.

Ferner wirkt auf das Gut keine Beschleunigung ein, so daß auch keine Pressung des Gutes vorliegt; deshalb erfolgt der Eintritt des Gutes in den Rüssel ohne gegenseitige Beschädigung. Schließlich ist die Abmessung der abgeschälten, axial stetig zugeführten Gutsträhne wegen der hohen Umfangsgeschwindigkeit sehr gering. Das reduziert ebenfalls Beschädigung des Rüssels und erlaubt zudem einen kleinen Bauaufwand.

Die Erfindung wird durch weitere Merkmale vorteilhaft ausgestaltet; dies führt zu folgenden angeführten Wirkungen der Ansprüche:
Anspruch 2: Hierdurch ist es möglich, die optimale Position des Rüssels einzustellen.
Anspruch 3: Hierdurch ist es möglich, die Flugbahn des Gutes dem Prozeß optimal anzupassen.
Anspruch 4: Hierdurch ist es möglich, die Beanspruchung des Gutes und/oder des Austragsvorganges dem Zustand der jeweiligen axialen Position anzupassen.
Anspruch 5: Hierdurch ist es möglich, daß sich die Umfangsgeschwindigkeiten von Rolle und Trommelmantel aneinander anpassen und dadurch Schlupf mit Verschleiß vermieden wird.
Anspruch 6: Hierdurch wird vermieden, daß Rollen im Bereich der Stirnscheiben auf den Trommelmantel einwirken, da dort eine kritische Stelle bezüglich des Verschleißes vorliegt.
Anspruch 7: Hierdurch wird der Trommelmantel besser stabilisiert.
Anspruch 8: Hierdurch ist es möglich, den Rüssel in axialer Richtung beliebig tief innerhalb des Trommelmantels einzusetzen.
Anspruch 9: Dies verringert den Bauaufwand.
Anspruch 10: Dies verringert die Kontaktfläche zwischen Rollen/Trommelmantel und damit den Verschleiß und die Beanspruchung des Gutes. Gleichzeitig kommt es nicht zum Stau von Flüssigkeit und/oder Feststoff, der durch den Trommelmantel nach außen dringt.
Anspruch 11: Dies ermöglicht das Überfahren von äußeren Umfangsstegen auf dem Trommelmantel.
Anspruch 12: Hierdurch wird der axiale Transport des Gutes in Richtung auf den Rüssel unterstützt. Gleichzeitig kommt es nicht zum Stau von Flüssigkeit und/oder Feststff, der durch den Trommelmantel nach außen dringt.
Anspruch 13: Hierdurch ist es möglich, den Innenraum des Trommelmantels von Antriebselementen freizuhalten und damit den Rüssel optimal zu placieren.
Anspruch 14: Dies verbessert die Zugänglichkeit des Trommelmantel-Innenraumes.
Anspruch 15: Dies ermöglicht das Spannen des Trommelmantels.
Anspruch 16: Dies ist eine konstruktiv vorteilhafte Lösung für den synchronen Antrieb der beiden Stirnscheiben.
Anspruch 17 : Hierdurch wird der synchrone Antrieb der Stirnscheiben mit geringem Bauaufwand erreicht.
Anspruch 18: Dies ist eine konstruktiv einfache Lösung für den Antrieb der Stirnscheiben.
Anspruch 19: Hierdurch wird die Spannung des Trommelmantels eingestellt, z. B. so, daß es zu einer optimalen Flugphase des Gutes kommt.
Anspruch 20: Dies ermöglicht eine platzsparende Lagerung für die Stirnscheiben.
Anspruch 21: Hierdurch wird das Aufnehmen der Axialkraft erleichtert.
Anspruch 22: Dies schafft eine einfache und lösbare Befestigung des Trommelmantels auf den Stirnscheiben.
Anspruch 23: Hierdurch wird die Verweilzeit des Gutes vom Eintrag bis zum Erfassen durch den Rüssel den Anforderungen der Behandlung angepaßt.
Anspruch 24: Dies bewirkt eine gleichmäßige Struktur des Gutes in der Flugphase beim Einfangen durch den Rüssel.
Anspruch 25: Hierdurch kann ein quasi endloser Trommelmantel hergestellt werden, der keine störende Längsnaht aufweist.
Anspruch 26: Hierdurch wird einer Verformung des Trommelmantels infolge Axialspannung entgegengewirkt.
Anspruch 27: Hierdurch wird die Anpassung des Trommelmantels an den Entwässerungsvorgang und die mechanische Beanspruchung gelöst.
Anspruch 28: Dies verhindert das Anhaften des Gutes am Trommelmantel, so daß das Gut im Bereich der Andrückrolle vollständig in die Flugphase übergeht und ganz vom Rüssel erfaßt werden kann.
Anspruch 29: Dies ermöglicht eine einfache Befestigung des Trommelmantels an den Stirnscheiben.
Anspruch 30: Dies ermöglicht ein Abdichten des Trommelmantels gegen die Stirnscheiben.
Anspruch 31: Hierdurch wird sowohl eine axiale als auch radiale Vorspannung des Trommelmantels erreicht.
Anspruch 32: Hierdurch ist es möglich, das vorentwässerte Gut von weiteren, insbesondere gelösten Stoffen zu befreien.
Anspruch 33: Dies bewirkt eine Trennung von Phasen oder Komponenten aus dem Aufgabegut nach dem Durchtritt durch den Trommelmantel.
Anspruch 34: Hierdurch ist eine sichere Befestigung und ein rascher Wechsel des Trommelmantels möglich.
Anspruch 35: Dies ermöglicht, Rollen zu verwenden, die axial über den Trommelmantel hinausragen, wodurch tote Ecken bzw. Kanten vermieden werden.
Anspruch 36: Dadurch werden verstopfte Poren im Trommelmantel gereinigt.
Anspruch 37: Hierdurch wird die Intensität der Reinigung von Poren im Trommelmantel eingestellt.

Die Erfindung wird anhand der in den beigefügten Zeichnungen schematisch dargestellten Ausführungsbeispiele näher erläutert.
Fig. 1: zeigt den Längsschnitt durch einen Zentrifugalapparat gemäß dieser Erfindung mit Trommelmantel (1), Austragsrolle (5), Stirnscheiben (11), Zahnriemen (12), Vorgelegewelle (13), Antriebsmotor (19), Rahmen (20), Spannvorrichtung (21), Guteintrag (22) und Gutaustrag (23).
Fig. 2: zeigt einen Querschnitt durch den Zentrifugalapparat mit Rolle (2), Rüssel (3) zum Gutaustrag, Gut (4), Austragsrolle (5), Verstellbereich (6), Zahnriemen (12) und Vorgelegewelle (13).
Fig. 3: zeigt den Längsschnitt durch eine andere Ausführungsform des Zentrifugalapparates mit Längsprofil (7) der Austragsrolle (5), Scheibenelementen (8) der Austragsrolle, Förderschneckenaustrag (9), Axialspannvorrichtung (16), Vierpunktlager (17), schraubenförmigen Stegen (18) an der Innenseite des Trommelmantels, Guteintrag (22) und elastischem Ring (24) zwischen Stirnscheiben und Trommelmantel.
Fig. 4: zeigt den Querschnitt durch den Zentrifugalapparat der Fig. 3 mit Rolle (2), Rüssel (3), Gut (4), Austragsrolle mit Längsprofil und Scheibenelementen (8), Förderschneckenaustrag (9), Drahtgetriebe (14), Radbelag (15) und Guteintrag (22).
Fig. 5: zeigt die Draufsicht auf den Trommelmantel (1), die Rolle mit schraubenförmiger Oberfläche (10) und den Umfangssteg (25).
Fig. 6 zeigt ausschnittsweise als Ausführungsbeispiel die Befestigung der Enden des Trommelmantels an Felgenringen (11), die mit einem Spannbord (26) versehen sind, der mit an den Trommelmantelenden angebrachten Spreizringelementen (29) zusammenwirkt.
Fig. 7: zeigt ausschnittsweise die Befestigung der Enden des Trommelmantels (1) an Felgenringen (11), die mit einem gegebenenfalls aufblasbaren Ring (27) aus elastischem Werkstoff versehen sind.
Fig. 8: zeigt, daß die Enden des Trommelmantels (1) innen einen Ring (28) aus elastischem Werkstoff oder ein Innengewinde aufweisen, das mit den Stirnscheiben zusammenwirkt.
Fig. 9: zeigt ausschnittsweise eine Axialspannvorrichtung für den Trommelmantel (1), der über Ring (30) und Schraubenbolzen an die Stirnscheibe (11) gespannt ist.
Fig. 10: zeigt eine Reinigungsdüse (31), aus der ein Fluid von außen nach innen durch den mittels der Rolle (2) eingedrückten flexiblen Trommelmantel (1) strömt.

Eine typische Ausführung dieser Erfindung sieht folgende Daten vor: Vielverheißte Erdbeschleunigung 100 bis 1.000, Durchmesser des Trommelmantels 0,2 bis 1,0 m, Antriebsleistung 1 bis 10 kW, Einsatzgebiet: Granulate, Sande, Klärschlämme, kristallisierte Produkte, Suspensionen usw.

## Patentansprüche

1. Zentrifugalapparat mit flexiblem Trommelmantel, der im wesentlichen die Form eines Zylindermantels aufweist, in dessen Drehkreis Rollen einwirken, dadurch gekennzeichnet, daß der Austrag des Gutes aus dem Trommelmantel über einen Rüssel erfolgt und daß stetig entlang des Trommelmantels bewegtes Gut aus der Flugphase in den Rüssel gelangt.

2. Zentrifugalapparat nach Anspruch 1, dadurch gekennzeichnet, daß der ganze oder ein Teil des Rüssels schwenkbar ist.

3. Zentrifugalapparat nach Anspruch 1, dadurch gekennzeichnet, daß die Rolle und/oder Austragsrolle in ihrer radialen, angularen und/oder axialen Position verstellbar ist.

4. Zentrifugalapparat nach Anspruch 3, dadurch gekennzeichnet, daß die Rolle bzw. Austragsrolle in Längsrichtung ein Profil aufweist.

5. Zentrifugalapparat nach Anspruch 4, dadurch gekennzeichnet, daß die Rolle bzw. Austragsrolle aus Ring- oder Scheibenelementen aufgebaut ist.

6. Zentrifugalapparat nach einem der Ansprüche 3 bis 5, dadurch gekennzeichnet, daß die Rolle bzw. Austragsrolle kürzer als die Trommel ist.

7. Zentrifugalapparat nach einem der Ansprüche 3 bis 6, dadurch gekennzeichnet, daß mehrere Rollen mit nicht gleichen Abständen angeordnet sind.

8. Zentrifugalapparat nach Anspruch 1 oder 2, dadurch gekennzeichnet, daß sich an den Rüssel ein Förderschneckenaustrag anschließt.

9. Zentrifugalapparat nach Anspruch 1 oder 2, dadurch gekennzeichnet, daß sich an den Rüssel ein Fallschacht anschließt.

10. Zentrifugalapparat nach einem der vorhergehenden Ansprüche, dadurch gekennzeichnet, daß die Oberfläche der Rollen mit Stegen versehen ist.

11. Zentrifugalapparat nach Anspruch 10, dadurch gekennzeichnet, daß die Stege unterbrochen sind.

12. Zentrifugalapparat nach Anspruch 10, dadurch gekennzeichnet, daß die Stege einer oder mehrerer Rollen schraubenwendelförmig ausgebildet sind.

13. Zentrifugalapparat nach Anspruch 1, dadurch gekennzeichnet, daß der Antrieb des Trommelmantels über eine oder beide Stirnscheiben erfolgt.

14. Zentrifugalapparat nach Anspruch 13, dadurch gekennzeichnet, daß eine Stirnscheibe über ein schwenkbares oder klappbares Lagerelement gelagert ist.

15. Zentrifugalapparat nach Anspruch 14, dadurch gekennzeichnet, daß das Lagerelement in axialer Richtung verstellbar ist.

16. Zentrifugalapparat nach Anspruch 13, dadurch gekennzeichnet, daß die Stirnscheiben über Riemen, insbesondere Zahnriemen angetrieben sind.

17. Zentrifugalapparat nach Anspruch 16, dadurch gekennzeichnet, daß der Antrieb der Stirnscheiben von einer Vorgelegewelle aus erfolgt.

18. Zentrifugalapparat nach Anspruch 13, dadurch gekennzeichnet, daß die Stirnscheiben über ein Radgetriebe angetrieben sind.

19. Zentrifugalapparat nach einem der vorhergehenden Ansprüche, dadurch gekennzeichnet, daß eine Axialspannvorrichtung für den Trommelmantel vorhanden ist.

20. Zentrifugalapparat nach den Ansprüchen 13 bis 18, dadurch gekennzeichnet, daß die Stirnscheiben auf Vierpunkt-Kugellagern gelagert sind.

21. Zentrifugalapparat nach einem der Ansprüche 13 bis 18, dadurch gekennzeichnet, daß die Stirnscheiben am Umfang einen Spannbord aufweisen.

22. Zentrifugalapparat nach einem der Ansprüche 13 bis 18, dadurch gekennzeichnet, daß die Stirnscheiben ein aufblasbares Ringband aufweisen.

23. Zentrifugalapparat nach einem der vorhergehenden Ansprüche, dadurch gekennzeichnet, daß an der Innenseite des Trommelmantels ein oder mehrere schraubenförmige Stege angebracht sind.

24. Zentrifugalapparat nach Anspruch 1, dadurch gekennzeichnet, daß der Trommelmantel in Umfangsrichtung endlos ist.

25. Zentrifugalapparat nach Anspruch 1 oder 24, dadurch gekennzeichnet, daß der Trommelmantel aus einem schraubenförmig gewickelten Band besteht.

26. Zentrifugalapparat nach Anspruch 1 oder 24 oder 25, dadurch gekennzeichnet, daß der Trommelmantel aus dicht geschlagenem, insbesondere aus Tressen-Gewebe besteht.

27. Zentrifugalapparat nach einem oder mehreren der vorhergehenden Ansprüche, dadurch gekennzeichnet, daß der Trommelmantel innen eine oder mehrere Lagen textiler Gebilde und außen schraubenförmig gewickelte Fäden aufweist.

28. Zentrifugalapparat nach einem oder mehreren der vorhergehenden Ansprüche, dadurch gekennzeichnet, daß der Trommelmantel eine kalandrierte Oberfläche aufweist.

29. Zentrifugalapparat nach einem oder mehreren der vorhergehenden Ansprüche, dadurch gekennzeichnet, daß ein oder beide Enden des Trommelmantels ein Innengewinde aufweisen.

30. Zentrifugalapparat nach einem der vorhergehenden Ansprüche, dadurch gekennzeichnet, daß die Kanten des Trommelmantels innen Ringe aus elastischem Werkstoff aufweisen.

31. Zentrifugalapparat nach Anspruch 30, dadurch gekennzeichnet, daß an den Kanten des Trommelmantels ein Spreizringelement angebracht ist.

32. Zentrifugalapparat nach einem der vorhergehenden Ansprüche, dadurch gekennzeichnet, daß im Inneren des Trommelmantels Spüldüsen zum Aufgeben von Flüssigkeit vorhanden sind.

33. Zentrifugalapparat nach einem der vorhergehenden Ansprüche, dadurch gekennzeichnet, daß an der Außenseite des Trommelmantels ein Umfangssteg vorhanden ist.

34. Zentrifugalapparat nach einem oder mehreren der vorhergehenden Ansprüche, dadurch gekennzeichnet, daß an den Enden des Trommelmantels Felgenringe befestigt sind.

35. Zentrifugalapparat nach Anspruch 34, dadurch gekennzeichnet, daß die Felgenringe mit Ringen aus elastischem Werkstoff versehen sind.

36. Zentrifugalapparat nach einem der vorhergehenden Ansprüche, dadurch gekennzeichnet, daß Reinigungsdüsen vorhanden sind, aus denen Fluid von außen nach innen durch den Trommelmantel strömt.

37. Zentrifugalapparat nach Anspruch 36, dadurch gekennzeichnet, daß die Reinigungsdüsen periodisch in axialer Richtung bewegbar sind.
